# EUROPÄISCHE PATENTSCHRIFT

(11) **EP 0 290 957 B1**
(45) Veröffentlichungstag und Bekanntmachung des Hinweises auf die Patenterteilung: **24.07.1991**
(21) Anmeldenummer: 88107219.3
(22) Anmeldetag: 05.05.1988
(51) Int. Cl.: E05F 15/12, B61L 29/08, E01F 13/00

(54) **Antriebsvorrichtung für Schranken od.dgl.**
Drive device for gates or the like
Dispositif de commande pour barrières ou similaires

(30) Priorität: 13.05.1987 DE 3715936
(43) Veröffentlichungstag der Anmeldung: 17.11.1988
(73) Patentinhaber: MAGNETIC-ELEKTROMOTOREN GMBH, D-7864 Maulburg (DE)
(72) Erfinder: Weiss, Adrian U., CH-4303 Kaiseraugst (CH)
(74) Vertreter: Schmitt, Hans, Dipl.-Ing.

(56) Entgegenhaltungen:
- DE-A- 1 759 379
- DE-A- 3 209 608
- DE-B- 1 940 541
- DE-U- 7 132 317
- DE-U- 7 609 915
- DE-U- 8 706 868
- FR-A- 2 231 844
- FR-A- 2 469 502
- GB-A- 855 813

## Beschreibung

Die Erfindung betrifft eine Antriebsvorrichtung für ein schwenkbares Teil, insbesondere für Schranken, Sperrbügel, Schwenktüren oder dergleichen mit einem Träger für einen Antriebsmotor, mit einem Träger für die Lagerung einer Abtriebswelle, insbesondere der den Schrankenarm oder das Schwenkteil tragenden Abtriebswelle, sowie mit einem Träger für das oder die festen Enden von Ausgleichs-, Rückstell- oder Schließfedern für das Schwenkteil, wobei der Antriebsmotor vorzugsweise über einen Schwenkarm, gegebenenfalls einen Zwischenarm und einen weiteren Hebelarm an der Abtriebswelle angreift und für das oder die dem festen Ende der Feder entgegengesetzte Federende ebenfalls ein Hebelarm oder dergleichen an der Abtriebswelle drehfest befestigt ist und wobei der Schwenkarm oder dergleichen des Antriebsmotors vorzugsweise zwischen zwei Anschlägen hin- und herbewegbar ist, wobei der Träger für die Abtriebswelle und der Träger für das oder die Federenden zu einem Tragteil verbunden sind, welches Befestigungsstellen zum Anbringen der Antriebsvorrichtung an oder in einem Schrankengehäuse, einem Türrahmen, einer Konsole, einem Begrenzungspfosten oder dergleichen hat und dieses Tragteil wenigstens eine Tragplatte zum Anbringen des Motors und zwei beabstandete, zueinander parallele, quer zu der Tragplatte stehende Flansche zur Lagerung der Abtriebswelle und/oder des AntriebsSchwenkarmes hat.

Eine derartige Antriebsvorrichtung für eine Schranke ist aus DE-U-76 09 915 bekannt. Dabei ist ein Ständer für die Schranke und ihren Antrieb vorgesehen, der nach Anbringung einer entsprechenden Verkleidung gleichzeitig selbst auch das Gehäuse für den Antrieb der Schranke bildet. Der Ständer weist eine Standplatte auf, auf der auch die Verkleidung im Gebrauchszustand aufsitzt.

In der DE-B-22 54 231 wird ein Antrieb für Türen beschrieben, der aber auch für Schranken oder sonstige Schwenkteile, beispielsweise Sperren an Skiliftzugängen anwendbar ist. Insbesondere der dort beschriebene Motor mit Schwenkarmen und Hebeln und einem dazwischen geschalteten Getriebe entspricht dem eingangs erwähnten Antriebsmotor mit entsprechenden Übertragungsmitteln.

Nachteilig ist bei diesen bekannten Antrieben bisher der Aufwand bei der Befestigung der einzelnen wesentlichen Bestandteile der Antriebsvorrichtungen an den verschiedenen Tragteilen. Vor allem beim Einbau dieser Antriebsvorrichtungen in eine Schranke müssen diese Teile und die Träger in einen entsprechenden Pfosten der Schranke installiert werden oder der Ständer muß als Pfosten montiert und mit einer Verkleidung versehen werden, woraus auch eine entsprechende Mindestgröße dieser Teile folgt und Montagetüren für die Wartung der Antriebsaggregate benötigt werden. Darüber hinaus ergibt sich ein relativ schweres und in seinen Abmessungen großes Gehäuse- oder Ständerteil mit Antriebseinrichtung, falls dieses Aggregat bereits in einem Herstellungswerk montiert werden soll oder aber es entsteht ein entsprechend großer Montageaufwand am Einsatzort dieser Schranke oder eines sonstigen anzutreibenden Schwenkteiles.

Es besteht deshalb die Aufgabe, eine Antriebsvorrichtung der eingangs erwähnten Art zu schaffen, die platzsparend gestaltet ist, eine weitgehend beliebige Form eines sie aufnehmenden Gehäuses oder einer sie aufnehmenden Halterung oder dergleichen erlaubt und dennoch einfach transportierbar und montierbar sowie reparaturfreundlich ist.

Eine erste Lösung dieser Aufgabe besteht darin, daß das Tragteil gehäuseunabhängig und als ganzes montierbar ist, einen U-förmigen Querschnitt hat, wobei der Quersteg die Tragplatte für den Motor bildet und die beiden Schenkel die Flansche für die Lagerung der Abtriebswelle sind, und daß etwa in Fortsetzung der parallelen Flansche Verlängerungen vorgesehen sind, die gegenüber den Flanschen nach der entgegengesetzten Seite der Halteplatte überstehen, und daß die Verlängerungen eine Halterung für die Federenden tragen.

Dadurch werden die Gesamtabmessungen der Antriebsvorrichtung verringert und die gesamte Antriebsvorrichtung wird sehr kompakt und platzsparend. Darüber hinaus kann das eigentliche, diese Antriebsvorrichtung aufnehmende Teil unabhängig von der Antriebsvorrichtung gestaltet sein und braucht nur Gegenbefestigungsstellen, die zu denen des Tragteiles passen. Somit ist auch ein Architekt in der Gestaltung freier. Darüber hinaus kann die Antriebsvorrichtung schon vormontiert sein und im Reparaturfall kann sie unter Umständen insgesamt sehr schnell demontiert und dann repariert werden, wobei im Falle längerer Reparaturen unter Umständen sogar eine Ersatz-Antriebsvorrichtung installiert werden kann.

Die parallelen und rechtwinklig zu der Tragplatte stehenden Flansche ergeben ein kompaktes und leicht zu handhabendes Tragteil, an welchem dennoch die einzelnen Antriebsaggregate leicht und sicher angebracht werden können. Die Verlängerungen in Fortsetzung der Flansche erlauben die Anbringung relativ langer und entsprechend starker Federn. Der U-förmige Tragteil wird durch diese Verlängerungen also um gegenüber dem U-Quersteg nach der entgegengesetzten Seite der Schenkel vorstehende Haltemittel ergänzt.

Eine zweite Lösung der Aufgabe besteht darin, daß das Tragteil gehäuseunabhängig und als ganzes montierbar ist, einen U-förmigen Querschnitt hat, wobei der Quersteg die Tragplatte für den Motor bildet und die beiden Schenkel die Flansche für die Lagerung der Abtriebswelle sind und daß die Feder als über mindestens einen Teil der Länge der Abtriebswelle reichende Wickelfeder ausgebildet ist, deren Windungen mit radialem Abstand oder Spiel um die Abtriebswelle verlaufen.

Dabei ergeben sich dieselben Vorteile wie bei der ersten Lösung, jedoch können die die Flansche fortsetzenden Verlängerungen entfallen, so daß die Antriebsvorrichtung noch kompakter und platzsparender wird.

Eine Ausgestaltung der ersten erfindungsgemäßen Lösung kann darin bestehen, daß der Querschnitt des Tragteiles durch die Verlängerungen zu einem H-förmigen Querschnitt ergänzt ist und die gegenüber der Tragplatte auf der Seite der Motoranbringung vorstehenden Stege dieses Querschnittes das Widerlager für die Federenden und gegebenenfalls die Lagerung für das Antriebs-Hebelsystem des Antriebsmotors aufweisen. Dadurch kann zwischen dem Motor und der Abtriebswelle sowie außerdem zwischen der Abtriebswelle und der Halterung der Rückstellfedern oder dergleichen ein größerer Abstand erzeugt werden, wobei aber dennoch der Vorteil erhalten bleibt, daß das so ausgestaltete Tragteil kompakt ist und eine Vormontage der Antriebsaggregate erlaubt, wonach es dann an einem entsprechenden Einsatzort befestigt werden kann. Das Tragteil mit Motor, Abtriebswelle, Antrieb der Abtriebswelle und Federn kann also als Fertigteil vormontiert sein. Dadurch beeinflußt es auch nicht oder kaum die Gestaltung im Bereich des anzutreibenden Schwenkteiles. Dieser Vorteil eines als Fertigteil vormontierten Tragteiles ergibt sich auch bei der zweiten erfindungsgemäßen Lösung und deren Ausgestaltungen gemäß den Ansprüchen 14 u. 15.

Weitere Ausgestaltungen der ersten Lösung sind Gegenstand der Ansprüche 3 bis 13.

Vor allem bei Kombination einzelner oder mehrerer der vorbeschriebenen sowie der in den weiteren Ansprüchen enthaltenen Merkmale und Einzelheiten ergibt sich eine Antriebsvorrichtung für ein schwenkbares Teil, die platzsparend und kompakt und ohne Beeinflussung der Gestaltung des sie letzlich aufnehmenden Gehäuses ist und die in vorteilhafter Weise vormontiert angeliefert werden kann und aufgrund ihrer leichten Demontierbarkeit auch reparaturfreundlich ist. Dabei kann diese Antriebsvorrichtung nicht nur für Schranken, sondern auch für Sperrbügel für Supermärkte, Skilifte oder sonstige Zutrittskontrollen verwendet werden, wo ein motorisches Öffnen durch Knopfdruck, mit Hilfe von Codekarten oder durch Einwurf von Münzen od.dgl. erwünscht ist. Eine weitere zweckmäßige Anwendung ist die Betätigung von Türen, Toren oder Klappen mit dem Vorteil des automatischen Schließens durch die eingebauten Federn bei Stromausfall oder im Falle von Feuerschutztüren bei Brand. Vor allem beim Einsatz als Schrankenantrieb läßt sich dabei das Hebelsystem an dem Tragteil mit Hilfe von Anschlägen mechanisch blockieren, solange der Motor unter Spannung steht, während dieses Hebelsystem aber bei Stromausfall für eine Handbetätigung frei wird oder ― falls gewünscht ― durch die Federn ein automatisches Öffnen erfolgen kann.

Nachstehend ist die Erfindung mit ihren ihr als wesentlich zugehörenden Einzelheiten anhand der Zeichnung noch näher beschrieben.

Es zeigt in zum Teil schematisierter Darstellung:

- Fig. 1: eine Seitenansicht einer erfindungsgemäßen Antriebsvorrichtung für eine auf- und abschwenkbare Schranke, jedoch ohne den eigentlichen Schrankenbaum in abwärts geschwenkter Position,
- Fig. 2: eine der Fig. 1 entsprechende Darstellung, wobei der Schrankenbaumträger nach oben verschwenkt ist,
- Fig. 3: eine Ansicht der Antriebsvorrichtung von der den Figuren 1 und 2 gegenüberliegenden Ansichtsseite, wobei der Schrankenbaumträger eine Zwischenposition einnimmt,
- Fig. 4: eine Stirnansicht der Antriebsvorrichtung und des ihr zugehörenden Tragteiles von der Seite her, auf welcher sich Rückstellfedern befinden,
- Fig. 5: eine Draufsicht der Antriebsvorrichtung und ihres Tragteiles insbesondere mit der Abtriebswelle sowie
- Fig. 6 bis 8: verschiedene Anwendungs- und Montagebeispiele der erfindungsgemäßen Antriebsvorrichtung, wobei sie für den Antrieb einer Schranke vorgesehen ist, sowie
- Fig. 9: eine bezüglich der Rückstellfeder abgewandelte Ausführungsform, wobei diese Rückstellfeder als Wickelfeder ausgebildet ist.

Eine im ganzen mit 1 bezeichnete Antriebsvorrichtung, im folgenden auch kurz "Vorrichtung 1" genannt, dient dazu, ein schwenkbares Teil 2 von einer Endlage (Fig. 1) in eine andere Endlage (Fig. 2) und umgekehrt zu verschwenken. Das schwenkbare Teil 2 des Ausführungsbeispieles könnte beispielsweise die Halterung für einen aus einer horizontalen Lage (Fig. 1) in eine etwa vertikale Lage (Fig. 2 und 6 bis 8) schwenkbaren Schrankenbaum 3 sein. Dies gilt dann, wenn die Vorrichtung 1 die in Fig. 1, 2, 3 sowie den Figuren 6 bis 8 dargestellte, im folgenden noch näher zu beschreibende Lage einnimmt. Wäre allerdings Fig. 1 und 2 eine Draufsicht der Vorrichtung, wäre sie in dieser Form auch anwendbar für solche Schranken, bei denen der Schlagbaum in einer etwa horizontalen Ebene verschwenkt wird. Ferner könnte die Vorrichtung 1 dann zum Betätigen von Sperrbügeln an Supermärkten, Skiliften od.dgl. oder zum Betätigen von Schwenktüren dienen. Mit anderen Worten, die Vorrichtung 1 kann in praktisch beliebiger Orientierung je nach Anwendungsfall angeordnet werden, wobei unter Umständen sogar auch eine umgekehrte Anordnung für abwärts schwenkbare Teile denkbar wäre.

Die Antriebsvorrichtung 1 weist einen Antriebsmotor 4, eine Abtriebswelle 5, im Ausführungsbeispiel die den Schrankenarm 3 und das Schwenkteil 2 tragende Abtriebswelle 5, sowie Ausgleichs- oder Rückstell- oder Schließfedern 6 für das Schwenkteil 2 auf, die im Ausführungsbeispiel bei der Schließlage der Schranke gemäß Fig. 1 gespannt sind und die Offenstellung der Schranke unterstützen, also sie auch bei Stromausfall des Motors offenhalten können.

Im vorliegenden Falle erfolgt der Antrieb von dem Antriebsmotor 4 aus über einen Schwenkarm 7, einen Zwischenarm 8 und einen Hebelarm 9, der seinerseits an der Abtriebswelle 5 drehfest angreift. Dabei sind der Schwenkarm 7, der Zwischenarm 8 und der Hebelarm 9 über Gelenke 10 in der in den Figuren 1 und 2 ersichtlichen Weise verbunden. An der Abtriebswelle 5 erkennt man ferner noch einen weiteren Hebelarm 11, welcher mit dieser Abtriebswelle 5 drehfest verbunden ist, und an den die Federn 6 angreifen, wobei dieser Hebelarm 11 nach der dem Hebelarm 9 entgegengesetzten Seite ragt und so die Federkraft der Antriebskraft entgegengesetzt wirksam machen kann.

Vor allem in den Figuren 4 und 5 erkennt man, daß ein Träger für den Antriebsmotor 4, Träger für die Abtriebswelle 5 und ein Träger für das bzw. die festen Federenden 12 zu einem als Ganzes montierbaren Tragteil 13 verbunden sind, welches Tragteil 13 gemäß Fig. 5 noch zu beschreibende Befestigungsstellen 14 zum Anbringen der Antriebsvorrichtung 1 und des Tragteiles 13 an einem Schrankengehäuse 15 (Fig. 6) auf einem Pfosten 16 (Fig. 7) oder auch in einer Mauernische 17 (Fig. 8) hat. Daraus wird deutlich, daß dieses Tragteil 13 mit Motor, Abtriebswelle 5, Antriebs-Hebelsystem für die Abtriebswelle 5 und Federn 6 als ein Fertigteil vormontiert sein kann und vor allem sehr platzsparend gestaltet ist. Dies wird nicht zuletzt dadurch ermöglicht, daß die erforderliche Federkraft im Ausführungsbeispiel durch drei parallele kräftige Zugfedern (Fig. 4) erzeugt wird.

Im einzelnen hat das Tragteil 13 eine Tragplatte 18 zum Anbringen des Antriebsmotors 4 ― gemäß Fig. 1 an der Unterseite der Tragplatte 18 ― sowie zwei beabstandete, zueinander parallele, rechtwinklig zu der Tragplatte 18 stehende und einander auf gleicher Höhe gegenüberliegende Flansche 19 zur Lagerung der Abtriebswelle 5. Gemäß Fig. 4 enthält das Tragteil 13 einen U-förmigen Querschnitt, wobei der Quersteg dieses U die Tragplatte 18 für den Motor 4 bildet und die beiden U-Schenkel die Flansche 19 für die Lagerung der Abtriebswelle 5 sind.

Vor allem in Fig. 4 erkennt man außerdem, daß etwa in Fortsetzung der parallelen Flansche 19 jeweils Verlängerungen 20 vorgesehen sind, die gegenüber den Flanschen 19 nach der entgegengesetzen Seite der Halteplatte 18, im Ausführungsbeispiel auf der nach unten gerichteten Seite der Halteplatte 18, an welcher der Motor 4 angeordnet ist, überstehen. Diese Verlängerungen 20 tragen eine Halterung 21 für die festliegenden Federenden 12. Insgesamt ist also der Querschnitt des Tragteiles 13 durch diese Verlängerungen 20 zu einem H-förmigen Querschnitt ergänzt, wobei die gegenüber der Tragplatte 18 in Fig. 1 nach unten, also auf der Seite der Motoranbringung vorstehenden Stege dieses Querschnittes das Widerlager 21 für die Federenden 12 und einen Durchtritt 22 für das Antriebs-Hebelsystem des Antriebsmotors 4 aufweisen.

Aus den Figuren 1 bis 3 wird dabei deutlich, daß die Erstreckung der Tragplatte 18 quer zur Längserstreckung der Abtriebswelle 5 größer als die Breite zumindest der Verlängerungen 20 der von der Platte 18 abgehenden Flansche 19 ist, während die Flansche 19 selbst die gleiche Länge wie die Tragplatte 18 haben. Im Bereich des Überstandes 23 gegenüber den Verlängerungen 20 sind nun die schon erwähnten Befestigungstellen 14 zum Fixieren des Tragteiles 13 in einer beliebigen Montagestellung, von welcher drei Beispiele in den Figuren 6 bis 8 dargestellt sind, vorgesehen. Dabei erkennt man in Fig. 5, daß die Befestigungsstellen 14 an den beiden einander gegenüberliegenden, quer zu den seitlichen Flanschen 19 verlaufenden Rändern 24 der Tragplatte 18 vorgesehen und als Lochungen für Befestigungsschrauben, Bolzen od.dgl. ausgebildet sind. Wie in dieser Figur dargestellt, können dabei bereits vier derartige, als Lochungen ausgebildete Befestigungsstellen 14 ausreichen. Dies gilt vor allem dann, wenn in Montagestellung die Tragplatte 18 gemäß den Beispielen der Fig. 6 bis 8 etwa horizontal orientiert ist, so daß die diese Befestigungsstellen 14 durchsetzenden Befestigungsmittel vorwiegend nur Kräfte gegenüber seitlichen Verschiebungen auffangen müssen.

In Fig. 4 und vor allem in Fig. 5 erkennt man, daß die Tragsplatte 18 seitlich der Motorbefestigung Durchbrüche 25 für die Rückstellefedern 6 hat und daß die Breite der Durchbrüche 25 zumindest etwa der Außenabmessung der Federn 6 entspricht bzw. diese Außenabmessung etwas übertrifft, während die Länge dieser Durchbrüche wenigstens dem Gesamt-Schwenkweg der Federn 6 bei der Schwenkbewegung des Schwenkteiles 2 von der einen in die andere Endstellung entspricht, was wegen der dadurch gleichzeitig bewirkten Verschwenkung des Hebelarmes 11 auch eine entsprechende Verschwenkung der Federn 6 um deren feste Halterung 21 bewirkt. Im Ausführungsbeispiel ist dabei eine der Anzahl der Federn entsprechende Zahl solcher Durchbrüche 25 vorgesehen, die als quer zur Abtriebswelle 5 orientierte Langlochungen ausgebildet sind.

Durch die vorbeschriebenen Merkmale und Maßnahmen kann die Tragplatte 18 des Tragteiles 13 mit ihren Überständen 23 in Gebrauchstellung brückenartig über eine etwa vertikale Ausnehmung od.dgl. eines Pfostens 16, eines Gehäuses 15 ― auch innerhalb eines Wandausschnittes 17 ― reichen. Der Motor 4 und die seitlich von ihm befindlichen, bei horizontaler Anordnung der Tragplatte 18 nach unten gerichteten Verlängerungen 20 sind dabei in diese Ausnehmung bzw. in ein solches Gehäuse 15 versenkt und die Flansche 19 mit der Abtriebswelle 5 und dem Schwenkteil 2 stehen demgegenüber vor. Für die Montage des Tragteiles 13 braucht dieses also ggfs. zusammen mit allen daran befindlichen Antriebsaggregaten nur von oben her in ein entsprechendes Gehäuse eingesetzt und an den Befestigungsstellen 14 fixiert zu werden.

Die die Abtriebswelle 5 haltenden Flansche 19 haben dabei im Ausführungsbeispiel eine etwa trapezförmige Kontur, wobei im Bereich der größten Höhe die Abtriebswelle 5 gelagert ist. Für von der Abtriebswelle 5 beaufschlagte Endschalter 26, Schalt-, Steuer- oder Fühlelemente kann nun in der in Figur 5 angedeuteten Weise zumindest eine Befestigungsstelle im Zwischenraum zwischen den Flanschen 19 angeordnet sein, der die in diesem Zwischenraum befindlichen Antriebsteile schützt.

In den Figuren 1 und 2 erkennt man noch, daß das Tragteil 13 in diesem Falle an einer der Verlängerungen 20 zwei Anschläge 27 für eine Festlegung beider Endlagen des schwenkbaren Teiles 2 aufweist, so daß bei Verwendung eines blockierbaren Motors 4 zumindest die eine dieser Endlagen unmittelbar von dem Motor 4 selbst und einem solchen Anschlag 27 festgelegt ist.

Abschließend sei anhand der Fig. 3 noch erwähnt, daß einer der seitlich des Motors 4 angeordneten Stege 20, nämlich der auf der dem Motorabtrieb abgewandten Seite, der ausschließlich zur Abstützung des Widerlagers 21 für die festen Federenden 12 dient, nur eine stabförmige Strebe zu sein braucht. Dadurch kann weiteres Gewicht an der Vorrichtung 1 eingespart werden.

Eine bezüglich der Ausgleichs-, Rückstell- oder Schließfeder besonders platzsparende und kompakte Ausführungsform der Antriebsvorrichtung 1 ist in Fig. 9 in einer der Fig. 5 entsprechenden Ansicht dargestellt. Dabei erkennt man, daß eine Ausgleichs-, Rückstell- oder Schließfeder als über einen Teil der Länge der Abtriebswelle 5 reichende Wickelfeder 28 ausgebildet ist, deren schraubenförmige Winderungen 28a mit radialem Abstand oder Spiel um die Abtriebswelle 5 verlaufen. Somit nimmt diese Feder 28 paktrisch keinen zusätzlichen Raum ein. Insbesondere bedarf es bei einer solchen Ausführungsform keiner Flanschverlängerungen oder Stege 20, um Zugfedern mit ihrem festen Federende 12 zu verankern.

Besonders zweckmäßig ist es dabei, wenn gemäß Fig. 9 die Wickelfeder 28 die einzige Feder ist. Dabei kann ein Ende 28b gemäß Fig. 9 an dem in diesem Falle motorfernen Flansch 19 und das andere Ende 28c an einem gegenüber der Abtriebswelle 5 radial vorstehenden Vorsprung oder Bund 29 angreifen, um das beim Spannen der Feder entstehende Drehmoment zu übertragen. Dabei wird die Wicklung der Feder 28 bei ihrem Spannen durch die dabei erfolgende Drehung der Abtriebswelle 5 enger, so daß die gewünschten Rückstellkräfte an dieser Feder 28 entstehen.

## Patentansprüche

1. Antriebsvorrichtung (1) für ein schwenkbares Teil (2), insbesondere für Schranken, Sperrbügel, Schwenktüren oder dergleichen mit einem Träger für einen Antriebsmotor (4), mit einem Träger für die Lagerung einer Abtriebswelle (5), insbesondere der den Schrankenarm (3) oder das Schwenkteil (2) tragenden Abtriebswelle (5), sowie mit einem Träger für das oder die festen Enden von Ausgleichs-, Rückstell- oder Schließfedern (6) für das Schwenkteil (2), wobei der Antriebsmotor vorzugsweise über einen Schwenkarm (7) gegebenenfalls einen Zwischenarm (8) und einen weiteren Hebelarm (9) an der Abtriebswelle (5) angreift und für das oder die dem festen Ende der Feder (6) entgegengesetzte Federende ebenfalls ein Hebelarm oder dergleichen an der Abtriebswelle drehfest befestigt ist und wobei der Schwenkarm oder dergleichen des Antriebsmotors vorzugsweise zwischen zwei Anschlägen hin- und herbewegbar ist, wobei der Träger für die Abtriebswelle (5) und der Träger für das oder die Federenden zu einem Tragteil (13) verbunden sind, welches Befestigungsstellen (14) zum Anbringen der Antriebsvorrichtung (1) an oder in einem Schrankengehäuse, einem Türrahmen, einer Konsole, einem Begrenzungspfosten oder dergleichen hat und dieses Tragteil (13) wenigstens eine Tragplatte (18) zum Anbringen des Motors (4) und zwei beabstandete, zueinander parallele, quer zu der Tragplatte (18) stehende Flansche (19) zur Lagerung der Abtriebswelle (5) und/oder des Antriebs-Schwenkarmes (7) hat, **dadurch gekennzeichnet**, daß das Tragteil (13) gehäuseunabhängig und als ganzes montierbar ist, einen U-förmigen Querschnitt hat, wobei der Quersteg die Tragplatte (18) für den Motor (4) bildet und die beiden Schenkel die Flansche (19) für die Lagerung der Abtriebswelle (5) sind, und daß etwa in Fortsetzung der parallelen Flansche (19) Verlängerungen (20) vorgesehen sind, die gegenüber den Flanschen (19) nach der entgegengesetzten Seite der Halteplatte (18) überstehen, und daß die Verlängerungen (20) eine Halterung (21) für die Federenden (12) tragen.

2. Antriebsvorrichtung (1) für ein schwenkbares Teil (2), insbesondere für Schranken, Sperrbügel, Schwenktüren oder dergleichen mit einem Träger für einen Antriebsmotor (4), mit einem Träger für die Lagerung einer Abtreibswelle (5), insbesondere der den Schrankenarm (3) oder das Schwenkteil (2) tragenden Abtriebswelle (5), sowie mit einem Träger für das oder die festen Enden von Ausgleichs-, Rückstell- oder Schließfedern (28) für das Schwenkteil (2), wobei der Antriebsmotor vorzugsweise über einen Schwenkarm (7) gegebenenfalls einen Zwischenarm (8) und einen weiteren Hebelarm (9) an der Abtriebswelle (5) angreift und für das oder die dem festen Ende der Feder (28) entgegengesetzte Federende ebenfalls ein Hebelarm oder dergleichen an der Abtriebswelle drehfest befestigt ist und wobei der Schwenkarm oder dergleichen des Antriebsmotors vorzugsweise zwischen zwei Anschlägen hin- und herbewegbar ist, wobei der Träger für die Abtriebswelle (5) und der Träger für das oder die Federenden zu einem Tragteil (13) verbunden sind, welches Befestigungsstellen (14) zum Anbringen der Antriebsvorrichtung (1) an oder in einem Schrankengehäuse, einem Türrahmen, einer Konsole, einem Begrenzungspfosten oder dergleichen hat und dieses Tragteil (13) wenigstens eine Tragplatte (18) zum Anbringen des Motors (4) und zwei beabstandete, zueinander parallele, quer zu der Tragplatte (18) stehende Flansche (19) zur Lagerung der Abtriebswelle (5) und/oder des Antriebs-Schwenkarmes (7) hat, **dadurch gekennzeichnet**, daß das Tragteil (13) gehäuseunabhängig und als ganzes montierbar ist, einen U-förmigen Querschnitt hat, wobei der Quersteg die Tragplatte (18) für den Motor (4) bildet und die beiden Schenkel die Flansche (19) für die Lagerung der Abtriebswelle (5) sind, und daß die Feder als über mindestens einen Teil der Länge der Abtriebswelle (5) reichende Wickelfeder (28) ausgebildet ist, deren Windungen (28a) mit radialem Abstand oder Spiel um die Abtriebswelle (5) verlaufen.

3. Antriebsvorrichtung nach Anspruch 1, dadurch gekennzeichnet, daß der Querschnitt des Tragteiles (13) durch die Verlängerungen (20) zu einem H-förmigen Querschnitt ergänzt ist und die gegenüber der Tragplatte (18) auf der Seite der Motoranbringung vorstehenden Stege dieses Querschnittes das Widerlager (21) für die Federenden (12) und ggfs. die Lagerung oder einen Durchtritt (22) für das Antriebs-Hebelsystem des Antriebsmotors (4) aufweisen.

4. Antriebsvorrichtung nach Anspruch 1 oder 3, dadurch gekennzeichnet, daß die Erstreckung der Tragplatte (18) quer zur Längserstreckung der Abtriebswelle (5) größer als die Breite zumindest der Verlängerungen (20) der von der Platte (18) abgehenden Flansche (19) ist und im Bereich des Überstandes (23) gegenüber den Verlängerungen (20) der Flansche Befestigungsstellen (14) zum Fixieren des Tragteiles (13) an einem Pfosten, Schrankengehäuse, Türrahmen, einer Konsole, einer Mauer od.dgl. vorgesehen sind.

5. Antriebsvorrichtung nach einem der Ansprüche 1, 3 oder 4 dadurch gekennzeichnet, daß die Befestigungsstellen (14) an den beiden einander gegenüberliegenden quer zu den seitlichen Flanschen (19) verlaufenden Rändern (24) der Tragplatte (18) vorgesehen sind.

6. Antriebsvorrichtung nach einem der Ansprüche 3 bis 5, dadurch gekennzeichnet, daß als Befestigungsstellen (14) Lochungen für Befestigungsschrauben, Bolzen od.dgl. vorgesehen sind.

7. Antriebsvorrichtung nach einem der Ansprüche 1 oder 3 bis 6, dadurch gekennzeichnet,daß die Tragplatte (18) seitlich der Motorbefestigung wenigstens einen Durchbruch (25) für die Rückstellfeder(n) (6) hat und daß die Breite des/der Durchbrüche (25) zumindest etwa der Außenabmessung der Feder(n) (6) entspricht und ihre Länge wenigstens dem Gesamt-Schwenkweg der Feder(n) (6) bei der Schwenkbewegung des Schwenkteiles (2) von der einen in die andere Endstellung entspricht.

8. Antriebsvorrichtung nach Anspruch 7, dadurch gekennzeichnet, daß die Anzahl der Durchbrüche (25) der Anzahl der Federn (6) entspricht und daß die Durchbrüche (25) als quer zur Abtriebswelle (5) orientierte Langlochungen ausgebildet sind.

9. Antriebsvorrichtung nach einem der Ansprüche 1 bis 8, dadurch gekennzeichnet, daß das Tragteil (13) mit Motor (4), Abtriebswelle (5), Antrieb der Abtriebswelle (5) und Feder(n) (6, 28) als Fertigteil vormontiert ist.

10. Antriebsvorrichtung nach einem der Ansprüche 1 oder 3 bis 9, dadurch gekennzeichnet, daß die Tragplatte (18) des Tragteiles (13) in Gebrauchsstellung brückenartig über eine etwa vertikale Ausnehmung od.dgl. eines Pfostens, Gehäuses od.dgl. reicht und der Motor und die seitlich von ihm befindlichen, bei horizontaler Anordnung der Tragplatte (18) nach unten gerichteten Verlängerungen (20) in die Ausnehmung versenkt sind und daß die Flansche (19) mit der Abtriebswelle (5) und dem Schwenkteil (2) vorstehen.

11. Antriebsvorrichtung nach einem der vorstehenden Ansprüche, dadurch gekennzeichnet, daß der seitlich des Motors (4) angeordnete Steg auf der dem Motorabtrieb abgewandten Seite ausschließlich zur Abstützung des Widerlagers (21) für die Feder(n) eine stabförmige Strebe ist.

12. Antriebsvorrichtung nach einem der Anspruche 1 bis 11, dadurch gekennzeichnet, daß die die Abtriebswelle (5) haltenden Flansche (19) vorzugsweise eine etwa trapezförmige Kontur haben und wenigstens eine Befestigungsstelle für einen für Steuerungszwecke dienende Endschalter (26) haben.

13. Antriebsvorrichtung nach einem der Ansprüche 1 bis 12, dadurch gekennzeichnet, daß das Tragteil (13) einen oder zwei Anschläge (27) für eine Festlegung einer oder beider Endlagen des schwenkbaren Teiles (2) aufweist.

14. Antriebsvorrichtung nach Anspruch 2, dadurch gekennzeichnet, daß die Wickelfeder (28) die einzige Ausgleichs-, Rückstell- oder Schließfeder ist.

15. Antriebsvorrichtung nach Anspruch 2 oder 14, dadurch gekennzeichnet, daß ein Ende (28b) der Wickelfeder (28) an dem vorzugsweise motorfernen Flansch (19) und das andere Ende (28c) an einem gegenüber der Abtriebswelle (5) radial vorstehenden Vorsprung, Bund (29) od.dgl. angreift.

## Claims

1. A drive device (1) for a swivel member (2), particularly for gates or barriers, bars, swing doors or the like, including a support for a driving motor (4), including a support for the bearing of an output shaft (5), particularly the output shaft (5) carrying the gate or barrier arm (3) or swivel member (2), as well as further including a support for the stationary end(s) of compensating, restoring or locking springs (6) for the swivel member (2), the driving motor preferably acting upon the output shaft (5) via a swivel arm (7), possibly an intermediate arm (8) and a further lever arm (9), and for the spring end(s) opposite the stationary end of the spring(s) (6) there likewise being a lever arm or the like non-rotatably attached to the output shaft and the swivel arm or the like of the driving motor preferably being adapted to reciprocate between two stops, the support for the output shaft (5) and the support for the spring end(s) being connected to form a supporting member (13) having fixing locations (14) for fitting the drive device (1) to or in a housing of the gate or barrier, a doorframe, console, boundary post or the like and said supporting member (13) having at least one supporting plate (18) for fitting the motor (4) and further having two spaced flanges (19) which are parallel to one another, at right angles to the supporting plate (18) and serve for the bearing of the output shaft (5) and/or of the drive-swivel arm (7), characterized in that the supporting member (13) is self-contained and mountable as a whole, has a U-shaped cross section, the crossbar composing the supporting plate (18) for the motor (4) and the two limbs being the flanges (19) for the bearing of the output shaft (5), and that elongations (20) are provided approximately in continuation of the parallel flanges (19) and relative to the latter they project to the opposite side of the holding plate (18), and that the elongations (20) bear a holder (21) for the spring ends (12).

2. A drive device (1) for a swivel member (2), particularly for gates or barriers, bars, swing doors or the like, including a support for a driving motor (4), including a support for the bearing of an output shaft (5), particularly the output shaft (5) carrying the gate or barrier arm (3) or swivel member (2), as well as further including a support for the stationary end(s) of compensating, restoring or locking springs (28) for the swivel member (2), the driving motor preferably acting upon the output shaft (5) via a swivel arm (7), possibly an intermediate arm (8) and a further lever arm (9), and for the spring end(s) opposite the stationary end of the spring(s) (28) there likewise being a lever arm or the like non-rotatably attached to the output shaft and the swivel arm or the like of the driving motor preferably being adapted to reciprocate between two stops, the support for the output shaft (5) and the support for the spring end(s) being connected to form a supporting member (13) having fixing locations (14) for fitting the drive device (1) to or in a housing of the gate or barrier, a doorframe, console, boundary post or the like and said supporting member (13) having at least one supporting plate (18) for fitting the motor and further having two spaced flanges (19) which are parallel to one another, at right angles to the supporting plate (18) and serve for the bearing of the output shaft (5) and/or of the drive-swivel arm (7), characterized in that the supporting member (13) is self-contained and mountable as a whole, has a U-shaped cross section, the crossbar composing the supporting plate (18) for the motor (4) and the two limbs being the flanges (19) for the bearing of the output shaft (5), and that the spring takes the form of a helical or coil spring (28) reaching over at least part of the length of the output shaft (5), the coils (28a) thereof extending with radial clearance or play about the output shaft (5).

3. A drive device as claimed in claim 1, characterized in that the cross section of the supporting member (13) is complemented by the elongations (20) to form an H-shaped cross section and the webs of said cross section which in relationship to the supporting plate (18) project in the direction of the side at which the motor is fitted present the abutment (21) for the spring ends (12) and possibly the bearing or a passage (22) for the drive-lever system of the driving motor (4).

4. A drive device as claimed in claim 1 or claim 3, characterized in that the expanse of the supporting plate (18) transversely to the longitudinal expanse of the output shaft (5) is greater than the width at least of the elongations (20) of the flanges (19) departing from the plate (18) and fixing locations (14) for fixing the supporting member (13) to a post, barrier housing, doorframe, console, wall or the like are provided in the area of the projection (23) relative to the elongations (20) of the flanges.

5. A drive device as claimed in any one of claims 1, 3 or 4, characterized in that the fixing locations (14) are provided at the two edges (24) of the supporting plate (18) which are opposite one another and run at right angles to the lateral flanges (19).

6. A drive device as claimed in any one of claims 3 to 5, characterized in that holes for fastening screws, bolts or the like are provided as fixing locations (14).

7. A drive device as claimed in any one of claims 1 or 3 to 6, characterized in that the supporting plate (18) has beside the motor fixation at least one opening (25) for the restoring spring(s) (6) and that the width of the opening(s) (25) at least approximates the external dimension of the spring(s) (6) and the length of said opening(s) corresponds at least to the total path of swing of the spring(s) (6) in the swivel movement of the swivel member (2) from the one to the other extreme position.

8. A drive device as claimed in claim 7, characterized in that the number of openings (25) corresponds to the number of springs (6) and that the openings (25) take the form of oblong holes oriented transversely to the output shaft (5).

9. A drive device as claimed in any one of claims 1 to 8, characterized in that the supporting member (13) with motor (4), output shaft (5), drive of the output shaft (5) and spring(s) (6, 28) is preassembled as a finished part.

10. A drive device as claimed in any one of claims 1 or 3 to 9, characterized in that the supporting plate (18) of the supporting member (13) extends bridge-like in the use position over an approximately vertical recess or the like of a post, housing or the like, and the motor and the elongations (20) which are situated beside the motor and are directed downwards when the supporting plate (18) is arranged horizontally are sunk in the recess and that the flanges (19) with the output shaft (5) and swivel member (2) protrude.

11. A drive device as claimed in any one of the preceding claims, characterized in that that web arranged beside the motor (4) which is on the side averted from the motor output and serves exclusively for supporting the abutment (21) for the spring(s) is a rod-shaped traverse.

12. A drive device as claimed in any one of claims 1 to 11, characterized in that the flanges (19) holding the output shaft (5) preferably have an approximately trapeziform contour and have at least one fixing location for a limit switch (26) serving control purposes.

13. A drive device as claimed in any one of claims 1 to 12, characterized in that the supporting member (13) has one or two stops (27) for determining one or both extreme positions of the swivel member (2).

14. A drive device as claimed in claim 2, characterized in that the helical or coil spring (28) is the sole compensating, restoring or locking spring.

15. A drive device as claimed in claim 2 or claim 14, characterized in that one end (28b) of the helical or coil spring (28) engages the flange (19) preferably remote from the motor and the other end (28c) engages a projection, collar (29) or the like protruding radially relative to the output shaft (5).

## Revendications

1. Dispositif d'entraînement (1) pour un élément pivotant (2), en particulier pour des barrières, des portilons, des portes pivotantes ou similaires, comprenant un support pour un moteur d'entraînement (4), un support pour le montage en rotation d'un arbre entraîné (5), et en particulier de l'arbre entraîné (5) qui porte le bras (3) de la barrière ou l'élément pivotant (2), ainsi qu'un support pour la ou les extrémités fixes de ressorts (6) d'équilibrage, de rappel ou de fermeture destinés à l'élément pivotant (2), cependant que le moteur d'entraînement attaque l'arbre entraîné (5), de préférence par l'intermédiaire d'un bras pivotant (7), et le cas échéant d'un bras intermédiaire (8) et d'un autre bras de levier (9), qu'un bras de levier ou similaire est également fixé en rotation sur l'arbre entraîné pour la ou les extrémités des ressorts (6) qui sont opposées à leur extrémité fixe, que le bras pivotant ou similaire du moteur d'entraînement peut de préférence se déplacer en va-et-vient entre deux butées, que le support destiné à l'arbre entraîné (5) et le support destiné à l'extrémité ou aux extrémités des ressorts sont reliés à un élément porteur (13) qui comporte des endroits de fixation (14) pour le montage du dispositif d'entraînement (1) sur ou dans un bâti de barrière, un encadrement de porte, une console, un poteau de délimitation ou similaire, et que cet élément porteur (13) comporte au moins une plaque d'appui (18) pour le montage du moteur (4) et deux flasques (19) à distance l'un de l'autre, parallèles entre eux, transversaux par rapport à la plaque d'appui (18) et destinés au montage en rotation de l'arbre entraîné (5) et/ou du bras pivotant d'entrainement (7), caractérisé par le fait que l'élément porteur (13) est indépendant du bâti, qu'il peut être monté comme un tout et qu'il présente une section transversale en forme de U, la semelle transversale constituant la plaque d'appui (18) destinée au moteur (4) et les deux ailes étant les flasques (19) destinés au montage en rotation de l'arbre entraîné (5), par le fait qu'il est prévu, à peu près dans le prolongement des flasques parallèles (19), des prolongements (20) qui sont en saillie par rapport aux flasques (19) vers le côté opposé de la plaque de maintien (18), et par le fait que les prolongements (20) portent une fixation (21) pour les extrémités (12) des ressorts.

2. Dispositif d'entraînement (1) pour un élément pivotant (2), en particulier pour des barrières, des portilons, des portes pivotantes ou similaires, comprenant un support pour un moteur d'entraînement (4), un support pour le montage en rotation d'un arbre entraîné (5), et en particulier de l'arbre entraîné (5) qui porte le bras (3) de la barrière ou l'élément pivotant (2), ainsi qu'un support pour la ou les extrémités fixes de ressorts (28) d'équilibrage, de rappel ou de fermeture destinés à l'élément pivotant (2), cependant que le moteur d'entrainement attaque l'arbre entraîné (5), de préférence par l'intermédiaire d'un bras pivotant (7), et le cas échéant d'un bras intermédiaire (8) et d'un autre bras de levier (9), qu'un bras de levier ou similaire est également fixé en rotation sur l'arbre entraîné pour la ou les extrémités des ressorts (28) qui sont opposées à leur extrémité fixe, que le bras pivotant ou similaire du moteur d'entraînement peut de préférence se déplacer en va-et-vient entre deux butées, que le support destiné à l'arbre entraîné (5) et le support destiné à l'extrémité ou aux extrémités des ressorts sont relies à un élément porteur (13) qui comporte des endroits de fixation (14) pour le montage du dispositif d'entraînement (1) sur ou dans un bâti de barrière, un encadrement de porte, une console, un poteau de délimitation ou similaire, et que cet élément porteur (13) comporte au moins une plaque d'appui (18) pour le montage du moteur (4) et deux flasques (19) à distance l'un de l'autre, parallèles entre eux, transversaux par rapport à la plaque d'appui (18) et destinés au montage en rotation de l'arbre entraîné (5) et/ou du bras pivotant d'entraînement (7), caractérisé par le fait que l'élément porteur (13) est indépendant du bâti, qu'il peut être monté comme un tout et qu'il présente une section transversale en forme de U, la semelle transversale constituant la plaque d'appui (18) destinée au moteur (4) et les deux ailes étant les flasques (19) destinés au montage en rotation de l'arbre entraîné (5), et par le fait que le ressort est réalisé sous la forme d'un ressort enroulé (28) qui s'étend sur une partie au moins de la longueur de l'arbre entraîné (5) et dont les enroulements (28a) s'étendent à une distance radiale ou avec un jeu autour de l'arbre entraîné (5).

3. Dispositif d'entraînement selon la revendication 1, caractérisé par le fait que la section transversale de l'élément porteur (13) est complétée par les prolongements (20) pour former une section transversale en forme de H, et que les ailes de cette section transversale qui sont en saillie par rapport à la plaque d'appui (18) du côté où le moteur est monté comportent le contre-appui (21) destiné aux extrémités (12) des ressorts et, le cas échéant, le montage tournant ou un passage (22) pour le système à leviers d'entraînement du moteur d'entraînement (4).

4. Dispositif d'entraînement selon la revendication 1 ou 3, caractérisé par le fait que l'étendue de la plaque d'appui (18), transversalement par rapport à l'étendue longitudinale de l'arbre entraîné (5), est supérieure à la largeur, au moins, des prolongements (20) des flasques (19) qui partent de la plaque (18), et qu'il est prévu, dans la région du dépassement (23) par rapport aux prolongements (20) des flasques, des endroits de fixation (14) destinés à fixer l'élément porteur (13) à un poteau, un bâti de barrière, un encadrement de porte, une console, un mur ou similaire.

5. Dispositif d'entraînement selon l'une des revendications 1, 3 ou 4, caractérisé par le fait que les endroits de fixation (14) sont prévus sur les deux bords opposés entre eux (24) de la plaque d'appui (18) qui s'étendent transversalement par rapport aux flasques latéraux (19).

6. Dispositif d'entraînement selon l'une des revendications 3 à 5, caractérisé par le fait qu'il est prévu comme endroits de fixation (14) des perçages destinés à des vis de fixation, des boulons ou similaires.

7. Dispositif d'entraînement selon l'une des revendications 1 ou 3 à 6, caractérisé par le fait que la plaque d'appui (18) comporte, latéralement par rapport à la fixation du moteur, au moins un passage (25) destiné au ou aux ressorts de rappel (6), et par le fait que la largeur du ou des passages (25) correspond au moins à environ la dimension extérieure du ou des ressorts (6), leur longueur correspondant au moins au trajet total de pivotement du ou des ressorts (6) lors du mouvement de pivotement de l'élément pivotant (2) d'une position finale à l'autre.

8. Dispositif d'entraînement selon la revendication 7, caractérisé par le fait que le nombre des passages (25) correspond au nombre des ressorts (6), et par le fait que les passages (25) sont réalisés sous la forme de perçages allongés orientés transversalement par rapport à l'arbre entraîné.

9. Dispositif d'entraînement selon l'une des revendications 1 à 8, caractérisé par le fait que l'élément porteur (13) est monté au préalable sous la forme d'une pièce finie avec le moteur (4), l'arbre entraîné (5), l'entraînement de l'arbre entraîné (5) et le ou les ressorts (6, 28).

10. Dispositif d'entrainement selon l'une des revendications 1, ou 3 à 9, caractérisé par le fait qu'en position d'utilisation, la plaque d'appui (18) de l'élément porteur (13) arrive à la manière d'un pont au-dessus d'un évidement ou similaire, à peu près vertical, d'un poteau, d'un bâti ou similaire, et que le moteur et les prolongements (20), lesquels sont situés latéralement par rapport à lui et sont dirigés vers le bas lorsque la plaque d'appui (18) est disposée horizontalement, sont enfoncés dans l'évidement, et par le fait que les flasques (19) sont en saillie avec l'arbre entraîné (5) et l'élément pivotant (2).

11. Dispositif d'entraînement selon l'une des revendications précédentes, caractérisé par le fait que l'aile disposée latéralement par rapport au moteur (4) du côté opposé à l'entrainement du moteur, exclusivement pour l'appui du contre-appui (21) destiné au ou aux ressorts, est une entretoise en forme de tige.

12. Dispositif d'entrainement selon l'une des revendications 1 à 11, caractérisé par le fait que les flasques (19) qui maintiennent l'arbre entraîné (5) présentent de préférence un contour à peu près trapézoidal, et qu'ils comportent au moins un endroit de fixation pour un commutateur de fin de course (26) qui sert à des fins de commande.

13. Dispositif d'entrainement selon l'une des revendications 1 à 12, caractérisé par le fait que l'élément porteur (13) comporte une ou deux butées (27) pour la fixation d'une des positions finales de l'élément pivotant (2) ou des deux.

14. Dispositif d'entrainement selon la revendication 2, caractérisé par le fait que le ressort enroulé (28) est le seul ressort d'équilibrage, de rappel ou de fermeture.

15. Dispositif d'entrainement selon la revendication 2 ou 14, caractérisé par le fait qu'une extrémité (28b) du ressort enroulé (28) est en prise avec le flasque (19) qui est de préférence éloigné du moteur, et que l'autre extrémité (28c) l'est avec une saillie, un collet (29) ou similaire qui fait saillie radialement par rapport à l'arbre entraîné (5).
